# DEMANDE DE BREVET EUROPEEN

(11) **EP 1 918 580 A1**
(43) Date de publication de la demande: **07.05.2008**
(21) Numéro de dépôt: 06123256.7
(22) Date de dépôt: 31.10.2006
(51) Int. Cl.: F03B 17/04, F03B 17/00, F03G 7/04

(54) **Dispositif et procédé de production d'électricité**

(71) Demandeur: Galvez Thiange, Didier, 5340 Gesves (BE)
(72) Inventeur: Galvez Thiange, Didier, 5340 Gesves (BE)
(74) Mandataire: Claeys, Pierre

(57) **Abrégé**

Procédé de production d'électricité comprenant un déplacement dans l'eau d'au moins un premier élément mobile (1) présentant un premier compartiment (2) contenant au moins un gaz et un deuxième compartiment (3) reliés l'un à l'autre, ce déplacement comportant une descente dudit au moins premier élément mobile (1) jusqu'à une profondeur prédéterminée sous l'effet de la gravité, une mise en communication des deux compartiments (2,3), une ascension dudit au moins un premier élément mobile (1) avec expansion dudit gaz dans ledit deuxième compartiment (3), et une transformation de ce mouvement en une énergie électrique.

## Description

La présente invention se rapporte à un procédé de production d'électricité, en particulier, à un dispositif de production d'électricité utilisant la pression de l'eau pour générer un mouvement permettant d'entraîner un générateur.

L'invention procure un procédé qui ne nécessite pas d'infrastructure coûteuse, sans génie civil exagéré, qui ne défigure pas le paysage environnant, propre, utilisant uniquement des ressources naturelles, sans production d'oxydes de carbone et d'une simplicité remarquable.

Il est prévu suivant l'invention, un procédé de production d'électricité comprenant :
- un déplacement dans l'eau d'au moins un premier élément mobile présentant un premier compartiment contenant au moins un gaz et un deuxième compartiment reliés l'un à l'autre de manière à permettre un isolement ou une communication entre eux, ce déplacement comportant :
   ■ une descente dudit au moins premier élément mobile jusqu'à une profondeur prédéterminée sous l'effet de la gravité, de façon à soumettre le gaz dans ledit premier compartiment isolé dudit deuxième, au moins à ladite profondeur prédéterminée, à une pression prédéterminée, ledit premier élément mobile présentant à ladite profondeur prédéterminée un poids volumique correspondant à ladite pression prédéterminée
   ■ une mise en communication dudit premier compartiment avec ledit deuxième compartiment, à ladite profondeur prédéterminée,
   ■ une ascension dudit au moins un premier élément mobile initialement par entraînement et ensuite par diminution progressive de pression de l'eau avec expansion dudit gaz dans ledit deuxième compartiment et une diminution dudit poids volumique, et
- une transformation de ce mouvement en une énergie électrique.

Le premier élément mobile suivant le procédé selon l'invention descend dans l'eau sous l'effet de son propre poids et donc de la gravité. Lorsqu'il arrive à la profondeur prédéterminée, il est soumis à la pression qui s'exerce sur lui et il contient une quantité de gaz donc sous pression confinée dans le premier compartiment. L'équilibre de pression est atteint. Lorsque le premier élément mobile arrive à ladite profondeur prédéterminée, il possède une énergie cinétique qui est égale à l'énergie potentielle qu'il possédait avant la descente. Une communication se produit entre le premier et le deuxième compartiment et l'énergie cinétique que le premier élément mobile possède lui procure une inertie suffisante pour l'entraîner initialement dans son ascension.

La pression s'exerçant sur le premier élément mobile diminue avec la profondeur et puisque la communication entre les deux compartiments offre un volume plus important au gaz sous pression, il peut alors occuper tout l'espace. La masse volumique du premier élément mobile diminue et celui-ci remonte donc vers la surface. Au fur et à mesure que l'élément mobile remonte, au moins grande est la pression s'exerçant sur celui-ci, et au plus l'élément mobile remonte. Ce mouvement d'ascension et de descente du premier élément mobile génère un mouvement qui est transmis à un générateur pour la production d'électricité.

Dans une forme de réalisation avantageuse, une pluralité d'éléments mobiles solidaires en mouvement se déplacent et ladite ascension dudit au moins un premier élément mobile a lieu initialement par un entraînement par un deuxième élément mobile en descente.

De cette façon, une pluralité d'éléments mobiles se déplacent en circuit fermé et sont solidaire en mouvement, générant un mouvement qui peut être transmis à un générateur dans le but de produire de l'électricité. Lorsqu'un élément mobile descend, un autre remonte, et ainsi de suite.

Les éléments mobiles en descente permettent d'entraîner les éléments mobiles et leur donnent une impulsion vers le haut.

Avantageusement, le procédé selon l'invention comprend entre ladite descente et ladite ascension, un déplacement sensiblement horizontal dudit premier élément mobile au cours duquel a lieu ladite mise en communication des deux compartiments et/ou, entre ladite ascension et ladite descente, un déplacement sensiblement horizontal dudit premier élément mobile au cours duquel a lieu ledit isolement dudit deuxième compartiment par rapport au premier compartiment

Ceci permet que la pression s'exerçant sur l'élément mobile lorsque le premier compartiment et le deuxième compartiment entrent en communication soit constante pendant la durée de la mise en communication.

Dans une forme particulière de réalisation, pendant la descente, une ouverture d'un passage vers l'extérieur dudit premier compartiment qui contient ainsi de l'eau dans laquelle ledit premier élément mobile est immergé et dans laquelle ledit gaz est dissous et avant ou simultanément à ladite mise en communication, une fermeture dudit passage.

Il est bien connu que la quantité de gaz dissous dans l'eau est proportionnelle à la pression exercée sur l'eau. Dès lors, au plus la profondeur augmente, au plus l'eau contient des gaz dissous. Il est dès lors avantageux que de l'eau soit prélevée à une profondeur prédéterminée, par exemple entre 30 m et 150 m.

Le procédé selon l'invention envisage donc de prélever une quantité d'eau saturée en gaz dissous (état d'équilibre) à ladite profondeur prédéterminée. Ensuite, en offrant un volume plus grand au gaz dissous (gaz sous pression), le gaz dissous aura tendance à se volatiliser lorsque la pression diminuera et à occuper tout l'espace disponible, ce qui entraîne une ascension dudit élément mobile. Ceci est un procédé donc entièrement propre, qui utilise des gaz dissous dans l'eau de manière naturelle, qui ne produit pas d'oxydes de carbone et qui ne nuit absolument pas à l'environnement. Un des aspects avantageux réside dans le fait que c'est principalement de l'oxygène qui est extrait des fonds marins et dès lors que le gaz libéré dans l'atmosphère est principalement de l'oxygène ou de l'air. lorsque d'autres gaz sont collectés, l'invention prévoit de les collecter dans le but de les récupérer (par exemple, le méthane).

Dans une forme de réalisation préférentielle, le procédé comprend une agitation de l'eau contenue dans ledit premier compartiment de façon à faciliter l'expansion du gaz dissous dans cette eau. L'agitation peut être réalisée directement dans le premier compartiment, ou le long de l'ascension par des dispositifs externes d'agitation.

De préférence, le gaz expansé est expulsé dudit élément mobile après l'ascension dudit premier élément mobile. Le gaz expansé est donc libéré sous l'eau et remonte à la surface afin de se libérer dans l'air surplombant la surface de l'eau ou est libéré à la surface de l'eau.

Dans une variante selon l'invention, le procédé comprend en outre, avant la descente et/ou après l'ascension, une mise sous pression d'une quantité d'air ambiant contenue dans ledit premier élément mobile, ledit premier compartiment dans lequel ledit air est mis sous pression étant ensuite isolé dudit deuxième compartiment. La mise sous pression est effectuée par n'importe quel moyen de mise sous pression connu en soi.

D'autres formes de réalisation du procédé suivant l'invention sont indiquées dans les revendications annexées.

L'invention se rapporte également à un dispositif de production d'électricité comprenant:
- une voie de transport immergée dans l'eau comprenant au moins un tronçon de descente et un tronçon d'ascension,
- au moins un premier élément mobile en mouvement sur ladite voie de transport, ledit premier élément mobile comprenant un premier et un deuxième compartiment et des moyens de liaison permettant une communication ou un isolement entre ces compartiments, et
- des moyens de transmission du mouvement dudit élément mobile à au moins un générateur capable de transformer ce mouvement en une énergie électrique.

Il ressort clairement de ceci que le dispositif selon l'invention comprend uniquement des éléments propres, ne donnant naissance à aucun polluant et particulièrement simples à mettre en oeuvre.

Avantageusement, le dispositif selon l'invention comprend une pluralité d'éléments mobiles, solidaire en mouvement sur ladite voie de transport, ce qui améliore fortement le rendement de production d'électricité dudit dispositif.

D'autres formes de réalisation du dispositif suivant l'invention sont indiquées dans les revendications annexées.

D'autres caractéristiques, détails et avantages de l'invention ressortiront de la description donnée ci-après, à titre non limitatif et en faisant référence aux dessins annexés.
La figure 1 est une vue en coupe d'un élément mobile d'une forme de réalisation du dispositif selon l'invention.
Les figures 2a et 2b sont des vues d'ne haut selon la ligne II-Il à la figure 1 du moyen de fermeture entre le premier compartiment et le deuxième compartiment de l'élément mobile illustré à la figure 1, respectivement en position de communication (figure 2a) et en position d'isolement (figure 2b).
La figure 3 est une vue en coupe d'un élément mobile d'une autre forme de réalisation du dispositif selon l'invention.
Les figures 4A et 4B sont des vues d'en haut selon la ligne IV-IV à la figure 3 des moyens de liaison et du premier moyen de fermeture entre le premier compartiment et le deuxième compartiment de l'élément mobile illustré à la figure 3, respectivement en position ouverte (figure 4A) et en position fermée (figure 4B).
Les figures 5A et 5B sont des vues d'en haut selon la ligne V-V à la figure 3 du deuxième moyen de fermeture entre le premier compartiment et l'eau environnante de l'élément mobile illustré à la figure 3, respectivement en position ouverte (figure 5A) et en position fermée (figure 5B)..
La figure 6 est une vue en perspective du dispositif selon l'invention comprenant deux éléments mobiles tels qu'illustrés à la figure 3.
La figure 7 est une vue de face d'une variante du dispositif selon l'invention comprenant une pluralité d'éléments mobiles tels qu'illustrés à la figure 1.
La figure 8 est une vue de face d'une forme de réalisation particulièrement préférentielle du dispositif selon l'invention comprenant une pluralité d'éléments mobiles tels qu'illustrés à la figure 3.

Sur les figures, les éléments identiques ou analogues portent les mêmes références.

Comme on peut le voir à la figure 1, l'élément mobile 1 comprend un premier compartiment 2 et un deuxième compartiment 3. Le deuxième compartiment comprend des moyens de mise sous pression 4 comme par exemple un piston, permettant à une quantité d'air contenue dans le premier et dans le deuxième compartiment 2 et 3 d'être comprimée et finalement confinée dans le premier compartiment 2.

Le premier 2 et le deuxième compartiments 3 sont séparés l'un de l'autre par des moyens de liaison 5 tels qu'illustrés aux figures 2a et 2b.

Comme on peut le voir, les moyens de liaison 5 sont constitués d'un tiroir rotatif comprenant deux parties superposées R et R' présentant chacune des orifices 8 et 8' respectivement. La partie R est une "roue" mobile, c'est-à-dire une "roue" prévue pour pivoter autour d'un point de pivot central 7. Le point de pivot central est solidaire de la partie R' qui est elle-même solidaire du premier compartiment 2 de l'élément mobile 1. Lorsque les moyens de liaison 5 sont en position de communication (figure 2a), les orifices 8 et 8' sont superposés. De cette façon, le premier compartiment 2 est en communication avec le deuxième compartiment 3. Lorsque les moyens de liaison 5 sont en position d'isolement (figure 2b), les orifices 8 et 8' sont décalés l'un de l'autre et les parties R et R' obturent la communication entre le premier 2 et le deuxième compartiment 3. A titre d'exemple, dans cette forme de réalisation, les parties R et R' comprennent chacune 6 ailettes 6,6' séparées de 6 orifices 8,8' et le passage de la position de communication à la position de communication se fait par une rotation de la partie mobile R d'un douzième de tour par rapport à la partie fixe solidaire R' du premier compartiment 2. Il va de soi qu'une rotation de 3/12, de 5/12, de 7/12, de 9/12, de 11/12 aura le même effet et que ces rotations sont donc comprises dans la portée de l'invention revendiquée. De même, chaque partie R,R' peut comporter 4 ou 8 ailettes 6,6' séparées de 4 ou 8 orifices 8,8' respectivement et le passage de la position de communication à la position d'isolement se fait par une rotation de la partie mobile R d'un huitième ou d'un seizième de tour par rapport à la partie fixe solidaire R' du premier compartiment 2

La figure 3 illustre une variante d'un élément mobile 1 du dispositif selon l'invention.

L'élément mobile comprend un premier compartiment 2 et un deuxième compartiment 3. Le deuxième compartiment 3 est un élément extensible protégé par une structure de protection de type manchon 9. La structure de protection de type manchon 9 peut présenter une section transversale carrée, rectangulaire, triangulaire, ronde, ovale ou encore d'autres formes imaginables, telles qu'un hexagone, un pentagone, etc.

L'élément mobile illustré à la figure 3 comprend, un moyen de liaison 5 (tiroir rotatif constitué des parties R,R'), un premier moyen de fermeture (partie R" d'un tiroir rotatif). Le premier moyen de fermeture R" est illustré avec les moyens de liaison 5 à la figure 4.

La partie R' comprenant 8 ailettes et 8 orifices 8' est identique à celle décrite à la figure 2 à ceci près qu'elle présente un diamètre nettement plus grand que celui de la partie R. De préférence, la partie R' présente sensiblement le même diamètre que le premier compartiment 2 duquel elle est solidaire. La partie R comprenant également 8 ailettes et 8 orifices 8 est également sensiblement identique à celle décrite à la figure 2. La partie R dudit tiroir rotatif présente un diamètre identique à celui du rétrécissement illustré à la figure 3 entre le premier 2 et le deuxième compartiment 3 et elle est solidaire de cet étranglement.

Entre les deux partie R et R', une partie R" comprenant également 8 ailettes 10 et 8 orifices 11 a été intercalée. La partie R" est la partie mobile du tiroir rotatif susdit, présente également sensiblement le même diamètre que ledit premier compartiment 2 et permet d'ouvrir le passage de l'eau environnante dans le premier compartiment 2. Lorsque les ailettes 6' de la partie R' solidaire dudit premier compartiment 2 sont superposées à celles (10) de la partie R", les orifices 8' et 11 sont également superposés (voir figure 4B) et le premier compartiment 2 communique avec l'eau environnante. Dans cette configuration, le premier compartiment 2 est isolé du deuxième compartiment 3, les ailettes 6 et les ailettes 6' obturent l'orifice de communication entre les deux compartiments 2 et 3.

La partie R' est de préférence solidaire de la partie R et décalée de cette dernière de telle façon que lorsque la partie R est en position ouverte pour permettre la communication entre le premier 2 et le deuxième compartiment 3, les ailettes 10 de la partie R" sont juxtaposée à celles de la partie R' de façon à empêcher la communication entre l'eau environnante et le premier compartiment 2. Les moyens de liaison 5 (tiroir rotatif comprenant les parties R et R") et le premier moyen de fermeture (partie R' et partie R") sont donc agencés pour que l'un soit dans ladite position ouverte lorsque l'autre est dans la position fermée et vice versa.

La partie R" comprend en outre des taquets de fermeture/ouverture 12 qui par un choc sur un point fixe entraîneront le rotation de la partie R". Dans le cas présent, les ailettes sont au nombre de 8, les taquets entraineront donc une rotation de la partie R" d'un seizième de tour par rapport à la partie R', solidaire dudit premier compartiment 2.

Le premier compartiment 2 comprend également un deuxième moyen de fermeture 13 constitué d'un autre tiroir rotatif (illustré à la figure 5). Comme on peut le voir à la figure 5, le deuxième moyen de fermeture 13 est situé au bas dudit premier compartiment 2. Le deuxième moyen de fermeture comprend également une partie fixe 14 et une partie mobile 15. La partie fixe 14 est solidaire du premier compartiment 2 et la partie mobile 15 pivote sur un point de pivot 16 solidaire de la partie fixe 14. Le diamètre de ces parties14 et 15 est sensiblement identique au diamètre dudit premier compartiment 2. De préférence, les parties 14 et 15 sont identiques aux parties R' et R" de façon à synchroniser aisément les ouvertures et fermetures et de façon à ne pas générer de contraintes de forces dans le premier compartiment 2 et le nombre d'ailettes et d'orifices sont identiques.

Ledit deuxième moyen de fermeture 13 et le premier moyen de fermeture R" sont agencés pour être simultanément en position de fermeture ou d'ouverture de telle manière que lorsque le premier compartiment 2 est isolé de l'eau environnante par le premier moyen de fermeture R", il l'est également par le deuxième moyen de fermeture 13 et le premier compartiment 2 est en communication avec le deuxième compartiment 3.

Comme on peut le voir aisément à la figure 3, les parties R', R" et les parties 14 et 15 sont légèrement courbées aux extrémités latérales de telle façon que le récipient soit constitué par les parties susdites. Les parties R' et 14 qui sont les parties fixes sont reliées par un membrane souple 17. les parties R" et 15 sont les parties mobiles et sont chacune reliées à un taquet permettant la rotation de celle-ci.

Comme on peut le voir à la figure 6, le dispositif selon l'invention comprend une voie de transport 19 immergée dans l'eau comprenant au moins un tronçon de descente 19a et un tronçon d'ascension 19b.

Lors de la descente, le premier compartiment 2 est isolé du deuxième compartiment 3 et est en communication avec l'eau environnante car les premier et deuxième moyens de fermeture sont en position ouverte. L'eau passe donc librement au travers de l'élément mobile 1. Rappelons que la structure de protection 9 est de type manchon, c'est-à-dire non fermée. Avantageusement, ledit deuxième compartiment extensible est fixé en un point audit manchon afin de le maintenir dans la position la plus favorable.

Lorsque ledit élément mobile 1 arrive à une profondeur prédéterminée (en bas du tronçon de descente), il entoure une quantité prédéterminée d'eau présente à la profondeur prédéterminée. A cette profondeur prédéterminée, la rotation de la partie R" et de la partie 15 est commandée et le premier compartiment 2 est isolé de l'eau environnante. Le premier compartiment 2 de l'élément mobile 1 confine donc une quantité d'eau prélevée à ladite profondeur prédéterminée. Cette eau confinée présente une grande quantité de gaz dissous, comme on l'a mentionné précédemment. La rotation de la partie R" a eu lieu en même temps que l'ouverture de la communication entre le premier 2 et le deuxième compartiment 3. L'ouverture susdite offre donc au gaz dissous un espace à occuper, à savoir le deuxième compartiment 3. Le gaz va donc entrer en expansion lors de l'ascension et remplir le deuxième compartiment 3 par un entraînement dans ce cas-ci illustré par un deuxième élément mobile 1 qui descend sous l'effet de la gravité. La masse volumique de l'élément mobile 1 diminue puisque le gaz occupe un espace (dans le ballon 3) qui chasse l'eau présente dans la structure de protection 9. La masse volumique diminue et l'ascension de l'élément mobile 1 commence et la poussée d'Archimède qu'il subit augmente. Au plus l'élément mobile 1 remonte, au moins la pression due à la profondeur est élevée, et au plus le gaz augmente de volume et au plus le gaz dissous dans l'eau reprend sa forme gazeuse. Ce phénomène continue jusqu'à l'arrivée au point le plus haut du tronçon d'ascension 19 b.

Lorsque l'élément mobile 1 est en haut, la rotation de la partie 15 est commandée et le premier et le deuxième compartiment sont ensemble en communication avec l'eau environnante. Ceci permet l'expulsion du gaz et de l'eau relativement ensemble. Avantageusement, le gaz expansé est libéré sous l'eau, ce qui présente l'avantage de vider complètement le deuxième compartiment du gaz expansé par la pression de l'eau environnante exercée sur lui.

La rotation de la partie R" est commandée de façon à isoler le deuxième compartiment 3 du premier compartiment 2 avant la descente, pour éviter que le ballon 3 ne se remplisse d'eau et le cycle peut à nouveau commencer.

L'élément mobile 1 est solidaire d'une courroie 20 en mouvement sur ladite voie de transport 19. Dans la forme de réalisation illustrée, la courroie 20 est soutenue lors de son mouvement par des poulies 21. Le dispositif selon l'invention comprend en outre des moyens de transmission 23 du mouvement dudit élément mobile à au moins un générateur 22 capable de transformer ce mouvement en une énergie électrique. Ces moyens de transmission sont connus en soi et sont ici schématisés grossièrement.

Dans la forme de réalisation illustrée à la figure 6, les élément mobiles 1 sont reliés à deux courroies 20 identiques de façon à maintenir l'élément mobile 1 dans la même position pendant son mouvement. En effet, lors de la descente de l'élément mobile 1, son poids entraîne le mouvement de la courroie 20. l'élément mobile est de préférence placé entre les deux courroies pour ne pas gêner le passage de ces dernières autour des poulies.

A titre d'information, l'expérience a montré à 4 bar de pression (correspondant à 30 mètres de profondeur), la quantité de gaz dissous dans l'eau est de 2,5 litres de gaz/litre d'eau à pression atmosphérique.

La figure 7 illustre une variante selon l'invention. Dans cette forme de réalisation, la voie de transport 19 comprend en outre, entre le tronçon de descente 19a et le tronçon d'ascension 19b, un tronçon haut sensiblement horizontal 19c situé à proximité d'un interface entre l'eau et une atmosphère environnante et un tronçon bas sensiblement horizontal 19d situé à la profondeur prédéterminée. Le dispositif selon l'invention comprend une pluralité d'éléments mobiles 1 qui se déplacent dans l'eau, de manière solidaire l'un de l'autre par l'intermédiaire de la courroie 20.

Les éléments mobiles 1 sont du type de ceux illustrés à la figure 1. En position haute, durant son trajet horizontal sur le tronçon haut 19c, le deuxième compartiment 3 est émergé et le premier compartiment 2 est immergée. Les moyens de liaison 5, par exemple les parties illustrées à la figure 2 ou une vanne de communication entre le premier compartiment 2 et le deuxième compartiment 3 est en position ouverte. Une force est appliquée au piston 4 qui va comprimer l'air qui se trouve initialement dans le deuxième compartiment 3 et le forcer vers le premier compartiment 2. A titre d'exemple, la force appliquée doit être de 1 kg par cm² par bar désiré dans le premier compartiment 2.

Si l'orifice de communication entre le deuxième compartiment 3 et le premier compartiment 2 est de 2 cm², il faudra 2 Kg de force par bar désiré dans le premier compartiment 2. Comme le comprendra aisément l'homme de métier, il faudra également ajouter une force complémentaire au piston 4 pour contrer le réchauffement de l'air dû à sa compression. Pour palier en partie cet inconvénient, il est avantageux d'offrir la plus grande surface de contact possible entre le premier compartiment 2 et l'eau dans laquelle le premier compartiment 2 est immergé. On peut prévoir, par exemple, un système d'ailettes comme on le fait pour des cylindres de moteur à refroidissement à air.

Lorsque le premier compartiment 2 est rempli d'air comprimé, on commande l'isolement des deux compartiments et les moyens de liaison 5 entre le deuxième compartiment 3 et le premier compartiment 2 est en position fermée, par exemple en cognant sur un taquet de fermeture 12 comme divulgué ci-avant. La force exercée sur piston 4 est retirée et l'élément mobile 1 solidaire de la courroie 20 pivote en prenant le tronçon de descente 19a de la voie de transport 19. Dès lors, dès le début de l'immersion, l'espace libre deuxième compartiment se remplit d'eau. On peut également prévoir des ouvertures à la base du deuxième compartiment 3 qui seraient en position ouverte dès le moment où le piston 4 a comprimé tout l'air dans le premier compartiment 2. Ensuite, les ouvertures seraient obturées une fois le deuxième compartiment 3 totalement immergé. Ceci permet de garder l'élément mobile 1 vertical pendant tout le trajet sur ladite voie de transport 19. Il serait possible d'utiliser alors un compresseur pour remettre le premier compartiment 2 sous pression. Le piston 4 reprendrait alors sa position basse par gravité. L'élément mobile 1 descend donc jusqu'à la profondeur prédéterminée.

Comme moyen de mise sous pression de l'air contenu par l'élément mobile 1, on envisage par exemple un rail 21 sur un support flottant ou fixé sur lequel se déplace une pluralité de poids 24 suffisants pour procurer la force attendue. Lorsqu'un poids 24 sera au-dessus d'un piston 4 d'un élément mobile 1, il sera descendu afin qu'il puisse exercer sa force de poids sur le piston 4. Une fois que l'air est comprimé à la pression souhaitée, les moyens de liaison 5 isolent le premier compartiment 2 du deuxième compartiment 3 et le poids est remonté.

Lorsque l'élément mobile arrive à la profondeur prédéterminée, c'est-à-dire à la profondeur à laquelle la pression exercée sur l'élément mobile est identique ou légèrement inférieure à celle que l'on a crée dans le premier compartiment 2, l'élément mobile entame le déplacement sur le tronçon sensiblement horizontal 19d bas. Pendant ce déplacement, la mise en communication par modification de la position des moyens de liaison 5 est commandée et le deuxième compartiment 3 et le premier compartiment 2 sont mis en communication. Dès que l'élément mobile 1 va commencer à remonter, la pression due à la profondeur diminue, le volume occupé par le gaz augmente. Ceci engendre poussée verticale de bas en haut égale au poids de l'eau déplacé. Le volume continue à croître, et donc aussi la poussée, au fur et à mesure de la remontée.

Bien entendu, dans le tronçon horizontal bas 19d, les pressions extérieures et intérieures sont sensiblement égales et le temps nécessaire à l'élément mobile 1 pour entamer sa remontée peut être très long. Il est donc avantageux d'avoir une pluralité d'éléments mobiles 1 espacés qui s'entrainent mutuellement dans les zones moins propices à leur mouvement.

La figure 8 illustre une forme de réalisation particulièrement préférentielle selon l'invention. Le fonctionnement du dispositif est similaire à celui mentionné pour la figure 6. La voie de transport 19 donc le tronçon de descente 19a, le tronçon d'ascension 19b, le tronçon haut sensiblement horizontal 19c et le tronçon bas sensiblement horizontal 19d. De plus, la voie de transport comprend une pluralité de palier 19e jouant le rôle de palier de décompression afin d'améliorer la vaporisation du gaz dissous contenu dans l'eau. Plusieurs éléments mobiles 1 sont entraînés l'un par l'autre, c'est-à-dire que ceux se trouvant dans des paliers horizontaux 19 c,d,e sont entraînés par ceux en ascension ou en descente. Les éléments mobiles 1 se déplacent dans l'eau, de manière solidaire l'un de l'autre par l'intermédiaire de la courroie 20. A chaque palier on peut observer des moyens de vibration qui augmente le rendement de l'évaporation de gaz dissous.

Il est bien entendu que la présente invention n'est en aucune façon limitée aux formes de réalisations décrites ci-dessus et que bien des modifications peuvent y être apportées sans sortir du cadre des revendications annexées.

A la figure 3, on peut également voir qu'il est avantageux de prévoir une membrane 17 dans le premier compartiment pour permettre une certaine dilatation dûe au changement entre les différentes profondeurs par lesquelles passe le dispositif selon l'invention et de profiter de la souplesse qui permet d'obtenir une plus grande surface d'évaporation dès que la pression dans le premier compartiment devient plus grande que la pression extérieure. On peut également envisager une paroi double que l'on peut amincir mécaniquement dans le but d'obtenir une surface d'évaporation aussi grande que possible.

Egalement, il est envisagé selon l'invention de prévoir des moyens de vibration 18 du même type que ceux illustrés à la figure 8, mais dans le premier compartiment de façon à favoriser l'expansion et la vaporisation des gaz dissous. Par exemple, les moyens de vibration seraient des agitateurs destinés à augmenter la vitesse de dégazage. Ils peuvent comprendre des lamelles reliées entre elles par des ressorts et seront agitées par de petites secousses imprimées à l'ensemble par le passage sur des vibreurs. Les lamelles peuvent également tourner autour d'un axe en communication étanche avec, à l'extérieur de l'élément mobile, un galet frottant sur un câble et faisant donc tourner en permanence les agitateurs internes.

Alternativement, la partie haute du deuxième compartiment comprend un orifice de sortie des gaz. Dans ce cas, la partie 15 et la partie R" se ferment simultanément et non plus consécutivement et les gaz s'échappent par l'orifice de sortie lorsque l'élément mobile 1 entame le tronçon haut horizontal.

Dans une autre variante, il est avantageux de prévoir que les parties R' et R" présentent une épaisseur qui est réduite au centre et plus importante aux extrémités. Dans ce cas, les parties R' et R" serviraient de moyen de guidage au gaz par l'intermédiaire de la pente crée par l'épaisseur réduite au centre. Ceci évite de plus la stagnation du gaz expansé dans le premier compartiment.

Il est également prévu selon l'invention que lesdits deux compartiments de l'élément mobile soit un seul compartiment dont les caractéristiques sont de pouvoir changer de volume ou que le piston 4 soit un piston télécopique.

## Revendications

1. Procédé de production d'électricité comprenant
- un déplacement dans l'eau d'au moins un premier élément mobile (1) présentant un premier compartiment (2) contenant au moins un gaz et un deuxième compartiment (3) reliés l'un à l'autre de manière à permettre un isolement ou une communication entre eux, ce déplacement comportant :
■ une descente dudit au moins premier élément mobile (1) jusqu'à une profondeur prédéterminée sous l'effet de la gravité, de façon à soumettre le gaz dans ledit premier compartiment (2) isolé dudit deuxième (3), au moins à ladite profondeur prédéterminée, à une pression prédéterminée, ledit premier élément mobile (1) présentant à ladite profondeur prédéterminée un poids volumique correspondant à ladite pression prédéterminée
■ une mise en communication dudit premier compartiment (2) avec ledit deuxième compartiment (3), à ladite profondeur prédéterminée,
■ une ascension dudit au moins un premier élément mobile (1) initialement par entraînement et ensuite par diminution progressive de pression de l'eau avec expansion dudit gaz dans ledit deuxième compartiment (3) et une diminution dudit poids volumique, et
- une transformation de ce mouvement en une énergie électrique.

2. Procédé selon la revendication 1, dans lequel une pluralité d'éléments mobiles (1) solidaires en mouvement se déplacent et dans lequel ladite ascension dudit au moins un premier élément mobile (1) a lieu initialement par entraînement par un deuxième élément mobile (2) en descente.

3. Procédé selon la revendication 1 ou la revendication 2, comprenant en outre entre ladite descente et ladite ascension, un déplacement sensiblement horizontal dudit premier élément mobile (1) au cours duquel a lieu ladite mise en communication des deux compartiments (2,3).

4. Procédé selon l'une quelconque des revendications 1 à 3, comprenant en outre, entre ladite ascension et ladite descente, un déplacement sensiblement horizontal dudit premier élément mobile (1) au cours duquel a lieu ledit isolement dudit deuxième compartiment (3) par rapport au premier compartiment (2).

5. Procédé selon l'une quelconque des revendications précédentes comprenant pendant la descente, une ouverture d'un passage vers l'extérieur dudit premier compartiment (2) qui contient ainsi de l'eau dans laquelle ledit premier élément mobile (1) est immergé et dans laquelle ledit gaz est dissous et avant ou simultanément à ladite mise en communication, une fermeture dudit passage.

6. Procédé selon la revendication 5, comprenant en outre une agitation de l'eau contenue dans ledit premier compartiment (2) de façon à faciliter l'expansion du gaz dissous dans cette eau.

7. Procédé selon l'une quelconque des revendications précédentes, dans lequel ledit gaz expansé est expulsé dudit élément mobile après l'ascension dudit premier élément mobile (1).

8. Procédé selon l'une quelconque des revendications 1 à 4, comprenant en outre, avant la descente et/ou après l'ascension, une mise sous pression d'une quantité d'air ambiant contenue dans ledit premier élément mobile (1), ledit premier compartiment (2) dans lequel ledit air est mis sous pression étant ensuite isolé dudit deuxième compartiment (3).

9. Dispositif de production d'électricité comprenant:
- une voie de transport (19) immergée dans l'eau comprenant au moins un tronçon de descente (19a) et un tronçon d'ascension (19b),
- au moins un premier élément mobile (1) en mouvement sur ladite voie de transport (19), ledit premier élément mobile (1) comprenant un premier (2) et un deuxième compartiment (3) et des moyens de liaison (5) permettant une communication ou un isolement entre ces compartiments (2,3), et
- des moyens de transmission du mouvement (23) dudit élément mobile à au moins un générateur (22) capable de transformer ce mouvement en une énergie électrique.

10. Dispositif selon la revendication 9, comprenant une pluralité d'éléments mobiles (1), solidaire en mouvement sur ladite voie de transport (19).

11. Dispositif selon la revendication 9 ou la revendication 10, dans lequel ladite voie de transport (19) comprend en outre, entre ledit tronçon de descente (19a) et ledit tronçon d'ascension (19b), un tronçon haut (19c) sensiblement horizontal situé à proximité d'un interface entre ladite eau et une atmosphère environnante et/ou, entre ledit tronçon de descente (19a) et ledit tronçon d'ascension (19b), un tronçon bas (19d) sensiblement horizontal situé à une profondeur prédéterminée.

12. Dispositif selon l'une quelconque des revendications 9 à 11, dans lequel lesdits moyens de liaisons (5) sont constitué d'un tiroir rotatif.

13. Dispositif selon l'une quelconque des revendications 9 à 12, comprenant un premier moyen de fermeture (R") et un deuxième moyen de fermeture (13), tous deux agencés pour permettre un passage d'eau dans ledit premier compartiment (2), lesdits moyens de fermeture (R",13) présentant chacun une position ouverte et une position fermée, ledit premier (R") et ledit deuxième moyen de fermeture (13) étant agencés pour être dans ladite position ouverte lorsque lesdits moyens de liaison (5) sont en position d'isolement et pour être dans ladite position fermée lorsque les moyens de liaison (5) sont en la position de communication.

14. Dispositif selon l'une quelconque des revendications 9 à 13, dans lequel ledit deuxième compartiment (3) est un élément extensible protégé par une structure de protection (9) de type manchon.

15. Dispositif selon l'une quelconque des revendications 9 à 14, comprenant en outre des éléments de vibration (18).

16. Dispositif selon l'une quelconque des revendications 9 à 15, comprenant en outre des moyens de mise sous pression (24,25).
